# FASCICULE DE BREVET EUROPEEN

(11) **EP 2 417 304 B1**
(45) Date de publication et mention de la délivrance du brevet: **06.06.2018**
(21) Numéro de dépôt: 10723203.5
(22) Date de dépôt: 06.04.2010
(51) Int. Cl.: E02D 17/13, E02F 3/20

(54) **MACHINE D'EXCAVATION DE SOL DU TYPE FRAISE MUNIE D'UN CHARIOT MOBILE**
BODENAUSHUBMASCHINE ALS FRÄSE MIT BEWEGLICHEM WAGEN
SOIL EXCAVATION MACHINE OF THE MILL TYPE PROVIDED WITH A MOVABLE CARRIAGE

(30) Priorité: 10.04.2009 FR 0952407
(43) Date de publication de la demande: 15.02.2012
(73) Titulaire: Soletanche Freyssinet, 92500 Rueil Malmaison (FR)
(72) Inventeur: CHAGNOT, Philippe, 92500 Rueil-Malmaison (FR); PIVERT, Laurent, 92500 Rueil-Malmaison (FR); BERNASINSKI, Régis, 92500 Rueil-Malmaison (FR)
(74) Mandataire: Balesta, Pierre
(86) Numéro de dépôt international: PCT/FR2010/050652
(87) Numéro de publication internationale: WO 2010/116081

(56) Documents cités:
- EP-A- 0 553 378
- EP-A- 1 626 127
- EP-A- 1 630 297
- EP-A- 1 746 213
- EP-A1- 0 262 050
- US-A1- 2004 037 652
- US-A1- 2004 234 345

## Description

### Arrière plan de l'invention

La présente invention concerne le domaine technique des machines d'excavation de sol du type fraise destinées à réaliser des panneaux rectangulaires.

Ces machines sont utilisées pour l'excavation de tranchées dans le sol, notamment dans le but de réaliser des parois moulées constituées d'une pluralité de panneaux rectangulaires.

L'invention n'a donc pas pour objet les machines ayant des outils de mélange pour réaliser des opérations de type soil-mixing.

Sur la figure 1, on a représenté une machine d'excavation de type fraise 10, telle qu'on la connaît aujourd'hui.

Elle comporte un châssis 12 suspendu à l'extrémité de moyens de levage 14, ce châssis étant muni à son extrémité inférieure 12a de deux roues 16 entraînées en rotation par des moteurs hydrauliques. Les roues 16 comportent des tambours à axes horizontaux munis de dents de coupe 18 réparties sur leurs périphéries.

Ces dents 18 ont pour rôle d'excaver le terrain 20 pour le transformer en morceaux de petites dimensions, les débris, qui peuvent ensuite être transportés par aspiration à l'aide d'un tuyau 22 reliée à une pompe d'aspiration 24 placée à l'intérieure le châssis 12.

Lors de l'opération d'excavation, le châssis descend verticalement, entraîné par son poids propre, tout en restant suspendu aux moyens de levage.

Le châssis doit également avoir des dimensions transversales proches de celles de la tranchée en formation afin d'être guidé longitudinalement par cette dernière lors de l'opération d'excavation.

Comme on le comprend à l'aide de la figure 1, le châssis est donc une pièce très volumineuse et très lourde puisqu'elle pèse plusieurs dizaines de tonnes. Cette pièce est donc coûteuse et malcommode à transporter. Elle est cependant nécessaire car sa masse constitue un lest qui permet de générer une force d'appui sur les dents de coupe.

Une telle machine est également décrite dans EP 0 553 378. Elle comporte une barre de longueur variable ce qui nécessite un montage complexe des lignes d'alimentation en énergie des moteurs. En outre, elle présente un châssis particulièrement encombrant.

### Objet et résumé de l'invention

Un but de l'invention est de proposer une machine d'excavation du type fraise compacte et remédiant aux inconvénients précités.

L'invention atteint son but par le fait qu'elle comporte :
- un mât ayant une direction longitudinale,
- une barre longitudinale de longueur fixe qui présente une extrémité inférieure munie de deux outils de fraisage d'axes parallèles et distincts, lesdits axes étant fixes l'un par rapport à l'autre, les deux outils de fraisage rotatifs s'étendant de part et d'autre de l'extrémité inférieure de la barre,
- des moyens moteurs hydrauliques pour entraîner les outils de fraisage en rotation, lesdits moyens moteurs hydrauliques étant alimentés par des conduites hydrauliques qui sont logées au moins en partie à l'intérieur de la barre longitudinale,
- un chariot, coulissant selon la direction longitudinale du mât, ledit chariot étant destiné à exercer sur la barre une force de poussée descendante selon la direction longitudinale du mât, et
- des moyens de pompage disposés à l'extrémité inférieure de la barre et destinés à aspirer les débris de sol excavés par les outils de fraisage.

Cette barre se présente sous la forme d'une poutre pouvant être pleine ou creuse. Autrement dit, au sens de l'invention, la longueur de la barre est très grande par rapport à ses deux autres dimensions.

Pour faciliter son transport la barre est préférentiellement constituée de plusieurs portions de barre que l'on met bout à bout avant l'utilisation de la machine. La barre présente donc un encombrement beaucoup plus réduit que celui du châssis de l'art antérieur, grâce à quoi il est aisé de démonter et transporter les éléments constitutifs de la machine d'excavation. Néanmoins, lors de l'utilisation de la machine selon l'invention, la longueur de la barre longitudinale est fixe, c'est-à-dire que l'on ne vient pas ajouter ou enlever des portions de barre de manière à modifier sa longueur.

Il est donc entendu que la barre, présentant une masse sensiblement inférieure à celle du châssis de l'art antérieur, ne présente pas une masse suffisante pour exercer la force d'appui sur les outils de fraisage.

Selon l'invention, la force de poussée sur les outils de fraisage est réalisée essentiellement grâce au déplacement du chariot le long du mât. En d'autres termes, la force exercée par le chariot sur la barre, remplace avantageusement le poids du châssis de l'art antérieur.

Le chariot peut coulisser le long du mât en étant déplacé par des organes moteurs connus par ailleurs, par exemple par le biais d'un câble relié à un moteur d'entrainement disposé sur le véhicule porteur.

Un autre avantage de l'invention est qu'il est possible de moduler précisément la force de poussée exercée sur la barre par le chariot.

Aussi, grâce à l'invention, est-il possible d'adapter l'effort de coupe en fonction de la nature du sol à excaver.

De manière préférentielle, la machine d'excavation selon l'invention comporte au moins une conduite de refoulement reliée aux moyens de pompage, cette conduite de refoulement permettant l'évacuation des débris excavés.

Avantageusement, la conduite de refoulement comprend une première portion reliant les moyens de pompage à l'extrémité supérieure de la barre, une seconde portion reliant l'extrémité supérieure de la barre à un boitier de connexion fixé au mât, et une troisième portion reliée au boitier de connexion, grâce à quoi il est possible de se passer d'un enrouleur.

En effet, dans l'art antérieur, le véhicule porteur, c'est-à-dire le véhicule portant les moyens pour suspendre le châssis, est généralement équipé d'un enrouleur dédié à l'enroulement de la conduite de refoulement. On comprend donc qu'un autre intérêt de l'invention est de pouvoir utiliser un véhicule porteur classique que l'on trouve habituellement dans le commerce, ce qui permet de diminuer le coût de la machine et de son utilisation.

Selon un autre aspect avantageux de l'invention, la conduite de refoulement est logée au moins en partie à l'intérieur de la barre. De préférence, les conduites hydrauliques d'alimentation en énergie hydraulique des moyens de pompage sont également logées au moins en partie à l'intérieur de la barre.

Un intérêt est d'éviter l'installation de conduites ou flexibles hydrauliques dans la tranchée qui pourrait entrainer un endommagement accéléré de ces derniers.

Selon un mode de réalisation avantageux, les moyens de pompage comportent deux pompes disposées de part et d'autre de la barre, au dessus des outils de fraisage, ces pompes étant préférentiellement mais non nécessairement démontables.

L'utilisation de deux pompes au lieu d'une, comme dans l'art antérieur, permet de diminuer leur taille, et notamment leur encombrement selon une direction parallèle aux axes des outils de fraisage. Un intérêt est de pouvoir monter des outils de fraisage ayant une faible épaisseur axiale, en conséquence de quoi, la machine selon l'invention permet avantageusement de réaliser des tranchées d'épaisseurs plus faibles que celles pouvant être réalisées avec la machine de l'art antérieur.

De préférence, l'épaisseur de chacun des outils de fraisage, considérée selon une direction parallèle à leurs axes, est comprise entre 400 et 600 mm. Une telle épaisseur est généralement considérée comme étant une faible épaisseur.

Selon un autre aspect de l'invention, considérée selon une direction orthogonale à la direction longitudinale de la barre et à une direction parallèle aux axes des outils de fraisage, l'encombrement transversal des outils de fraisage est sensiblement supérieur à la largeur de la barre. Un intérêt est de pouvoir fraiser sur une épaisseur supérieure à l'épaisseur de la barre, et ce, malgré l'absence de châssis.

L'invention porte également sur un procédé d'excavation d'une paroi dans un sol à l'aide d'une machine d'excavation du type fraise selon l'invention, procédé dans lequel, lors de l'excavation de la paroi, le chariot exerce une force de poussée verticale descendante sur la barre.

Cette force de poussée, dont l'intensité est préférentiellement comprise entre 15 et 50 tonnes, permet, comme on l'a déjà dit, d'exercer une force d'appui suffisante sur les outils de fraisage, et donc de se passer d'un lest comme le châssis de l'art antérieur.

Enfin, l'invention porte sur l'utilisation de la machine d'excavation selon l'invention, en vue de former une paroi moulée, connue en soi, dans un sol.

### Brève description des dessins

L'invention sera mieux comprise à la lecture de la description faite ci-après, à titre indicatif mais non limitatif, en référence aux dessins annexés, sur lesquels :
- la figure **1** représente une machine d'excavation de type fraise de l'art antérieur ;
- la figure **2** représente une machine d'excavation de type fraise selon la présente invention ;
- la figure **3** illustre le procédé d'excavation mis en oeuvre par la machine de la figure **2** ; et
- la figure **4** est une vue de détail de l'extrémité inférieure de la barre de la machine de la figure **2****,** cette extrémité inférieure portant des outils de fraisage ainsi que des moyens de pompage.

### Description détaillée de l'invention

A l'aide des figures **2** à **4****,** on va décrire un mode de réalisation préféré d'une machine d'excavation **100** de type fraise pour la réalisation de panneaux rectangulaires, conforme à la présente invention.

La machine d'excavation **100** comporte tout d'abord un porteur **102,** de préférence un véhicule à chenilles, permettant son déplacement.

Selon l'invention, la machine d'excavation comprend en outre un mât **104** présentant une direction longitudinale **D1** qui s'étend ici selon une direction sensiblement verticale. Toutefois, sans sortir du cadre de la présente invention, ce mât peut être légèrement incliné par rapport à une direction verticale.

Le mât **104** est fixé au porteur **102** par des moyens de maintien **106** qui permettent en outre de modifier l'inclinaison du mât, par exemple afin d'adapter l'excavation à la structure du sol.

Comme on le voit sur la figure **2****,** ce mât comporte une extrémité inférieure **104a** et une extrémité supérieure **104b,** l'extrémité inférieure **104b** étant disposée à quelques mètres au dessus de la surface du sol **S.**

Conformément à l'invention, la machine d'excavation **100** comporte en outre une barre longitudinale **108,** ayant la structure d'une poutre de longueur fixe, qui s'étend selon une direction longitudinale **D2,** entre une extrémité inférieure **108a** et une extrémité supérieure **108b.**

La barre **108** porte à son extrémité inférieure **108a** deux outils de fraisage rotatifs **110,112.** Ces deux outils s'étendent selon deux axes **A1**, **A2** parallèles et distincts. Comme on le voit sur la figure **2****,** ces deux axes **A1**, **A2** sont perpendiculaires à la direction longitudinale **D2** de la barre **108** et également orthogonaux à la tranchée que l'on souhaite réaliser. Dans cet exemple, les deux axes **A1 A2** sont contenus dans un même plan qui est sensiblement parallèle à la surface du sol **S.** De plus, la direction longitudinale **D2** de la barre **108** est sensiblement parallèle à la direction longitudinale **D1** du mât **104.**

Par ailleurs, chaque outil de fraisage **110,112** comporte deux tambours cylindriques coaxiaux **110a,110b,112a,112b** qui s'étendent symétriquement de part et d'autre de l'extrémité inférieure **108a** de la barre **108,** et qui présentent des surfaces périphériques extérieures d'où s'étendent radialement des dents de coupe (non représentées ici).

On précise que ces dents de coupe sont du même type que celles de l'art antérieur. De même, comme dans l'art antérieur de la figure **1****,** ces tambours sont contrarotatifs. Dans cet exemple, l'épaisseur axiale de chacun des outils de fraisage est de l'ordre de 500 mm, grâce à quoi l'invention permet notamment de réaliser des tranchées de faible épaisseur.

De manière connue en soi, les outils de fraisage **110,112** sont entrainés en rotation par deux moteurs hydrauliques **150** qui sont logés à l'intérieur des tambours **110a, 110b, 112a,112b,** ces moteurs étant fixés à l'extrémité inférieure **108a** de la barre **108** par le biais de plaques de support **113.** A cet effet, on pourra utiliser la technologie de motorisation divulguée dans EP 0 262 050.

A l'aide de la figure **4****,** on comprend par ailleurs que les tambours de chacun des outils de fraisage sont symétriques par rapport à un plan de symétrie orthogonal aux axes de rotation des outils de fraisage.

On précise également que les axes de rotation **A1** et **A2** sont fixes l'un par rapport à l'autre de telle manière que la tranchée excavée présente une géométrie rectangulaire.

Comme on le comprend à l'aide des figures **2** et **3****,** lors de l'opération d'excavation, la barre **108** est déplacée selon la direction longitudinale **D1** du mât **104.** Pour ce faire, la machine d'excavation **100** comporte en outre un chariot **114** qui est monté coulissant le long du mât, selon sa direction longitudinale **D1.** Des moyens de déplacement (non représentées ici) permettent de déplacer le chariot **114** le long du mât **104** vers l'une ou l'autre de ses extrémités.

Ce chariot **114** est fixé à la barre **108** par des moyens de maintien **116** disposés sur le chariot qui peuvent éventuellement être désaccouplés de la barre lors des opérations de maintenance ou de démontage de la machine.

Bien évidemment, lors du fonctionnement de la machine d'excavation, les moyens de maintien **116** sont solidarisés à la barre **108.**

On comprend donc que le déplacement du chariot le long du mât **104** entraîne le déplacement de la barre **108** selon la direction longitudinale **D1.**

Par ailleurs, l'extrémité inférieure **104a** du mât comporte des moyens de guidage en translation **118** de la barre **108.** De manière préférentielle, ces moyens de guidage enserrent la barre de sorte que cette dernière est libre de coulisser au travers desdits moyens de guidage.

Sur la figure **3****,** on a illustré la machine d'excavation **100** selon l'invention lors d'une opération d'excavation. Les outils de fraisage **110,112** étant mis en rotation, le chariot **114** est déplacé vers l'extrémité inférieure **104a** du mât **104** tout en exerçant une force de poussée descendante **F** sur la barre **108,** et donc sur les dents de coupe. En l'espèce, l'intensité de cette force de poussée **F** est de l'ordre de 30 tonnes, de manière à pouvoir excaver le sol **S.**

La machine d'excavation **100** comporte par ailleurs des moyens de pompage **120** disposés à l'extrémité inférieure **108a** de la barre **108,** ces moyens de pompage étant destinés à aspirer les débris de sol excavés par les outils de fraisage **110,112.**

Ces moyens de pompage **120,** mieux visibles sur la figure **4****,** comportent en l'espèce deux pompes **122,124,** de préférence de type centrifuge à motorisation hydraulique, qui sont disposées de part et d'autre de l'extrémité inférieure **108a** de la barre **108,** au dessus des outils de fraisage **110,112,** entre deux plans orthogonaux aux axes **A1, A2** des outils de fraisage et passant par les extrémités axiales des outils de fraisage. Pour autant et sans sortir du cadre de la présente invention, il serait possible de ne prévoir qu'une seule pompe.

Ces pompes sont ici logées dans deux caissons **126,128** dont l'épaisseur, considérée selon une direction parallèles aux axes des outils de fraisage, est inférieure à l'épaisseur de chacun des outils de fraisage, en conséquence de quoi, les pompes **122,124,** et a fortiori leurs caissons, ne gênent pas les outils de fraisage lors de l'opération d'excavation.

Chacune des pompes **122,124** est munie d'une buse d'aspiration **130** par laquelle entrent les débris de sol.

Conformément à l'invention, les pompes **122,124** sont connectées à l'extrémité inférieure **132a,** d'une conduite de refoulement **132.** Comme on le voit sur la figure **4****,** la conduite de refoulement **132** est essentiellement logée à l'intérieur de la barre **108** dont l'intérieur est creux. Plus précisément, la conduite de refoulement présente une première portion **132'** qui s'étend selon la direction longitudinale **D2** de la barre entre son extrémité inférieure **108a** et son extrémité supérieure **108b,** la conduite de refoulement **132** sortant de la barre **108** par son extrémité supérieure **108b.** La conduite est ensuite reliée à un boitier de connexion (non représenté ici) par une deuxième portion **132"** de conduite, ce boitier de connexion étant fixé au mât **104.** Enfin, dans cet exemple, la troisième portion de conduite **132"'** est fixée au boitier de connexion et se termine par une bouche de sortie qui débouche dans un lieu de stockage et/ou de traitement des débris.

Par ailleurs, les moteurs hydrauliques **150** destinés à entrainer les outils de fraisage en rotation, ainsi que les pompes à motorisation hydraulique **122,124** sont alimentés en énergie hydraulique par des conduites hydrauliques 160 qui s'étendent dans la barre aux côtés de la (ou des) conduite de refoulement **132.** Autrement dit, les conduites hydrauliques **160** suivent essentiellement le même chemin que la conduite de refoulement **132.** De plus, les conduites hydrauliques sont connectées à une source hydraulique disposée sur ou à proximité du porteur **102.**

On précise enfin que des canaux hydrauliques pour l'alimentation des deux moteurs hydrauliques disposés dans les paires de tambours **110a,110b,112a,112b,** sont ménagés préférentiellement à l'intérieur des plaques de support **113,** à l'instar du dispositif de EP 0 262 050.

## Revendications

1. Machine d'excavation de sol du type fraise (100) pour la réalisation de panneaux rectangulaires, **caractérisée en ce qu'**elle comprend :
- un mât (104) ayant une direction longitudinale (D1),
- une barre longitudinale (108) de longueur fixe qui présente une extrémité inférieure (108a) munie de deux outils de fraisage (110, 112) d'axes (A1, A2) parallèles et distincts, lesdits axes étant fixes l'un par rapport à l'autre, les deux outils de fraisage rotatifs s'étendant de part et d'autre de l'extrémité inférieure de la barre,
- des moyens moteurs hydrauliques (150) pour entrainer les outils de fraisage (110,112) en rotation, lesdits moyens moteurs hydrauliques étant alimentés par des conduites hydrauliques qui sont logées au moins en partie à l'intérieur de la barre longitudinale (108),
- un chariot (114), coulissant selon la direction longitudinale (D1) du mât, ledit chariot étant destiné à exercer sur la barre une force de poussée (F) descendante selon la direction longitudinale du mât, et
- des moyens de pompage (122, 124) disposés à l'extrémité inférieure de la barre et destinés à aspirer les débris de sol excavés par les outils de fraisage.

2. Machine d'excavation de sol du type fraise (100) selon la revendication **1, caractérisée en ce qu'**elle comporte en outre au moins une conduite de refoulement (132) reliée aux moyens de pompage.

3. Machine d'excavation de sol du type fraise (100) selon la revendication **2, caractérisée en ce que** ladite au moins une conduite de refoulement (132) comprend une première portion (132') reliant les moyens de pompage à l'extrémité supérieure de la barre, une seconde portion (132") reliant l'extrémité supérieure de la barre à un boitier de connexion fixé au mât, et une troisième portion (132'") reliée au boitier de connexion (136).

4. Machine d'excavation de sol du type fraise (100) selon la revendication **2** ou **3, caractérisée en ce que** la conduite de refoulement (132) est logée au moins en partie à l'intérieur de la barre (108).

5. Machine d'excavation de sol du type fraise (100) selon l'une quelconque des revendications **1** à **4, caractérisée en ce que** les moyens de pompage comportent deux pompes (122, 124) disposées de part et d'autre de l'extrémité inférieure de la barre, au dessus des outils de fraisage.

6. Machine d'excavation de sol du type fraise (100) selon l'une quelconque des revendications **1** à **5, caractérisée en ce que** l'épaisseur de chacun des outils de fraisage (110, 112), considérée selon une direction parallèle à leurs axes, est comprise entre 400 et 600 mm.

7. Machine d'excavation de sol du type fraise (100) selon l'une quelconque des revendications **1** à **6, caractérisée en ce que**, considérée selon une direction orthogonale à la direction longitudinale de la barre et à une direction parallèle aux axes des outils de fraisage, l'encombrement des outils de fraisage (122, 124) est sensiblement supérieur à la largeur de la barre.

8. Machine d'excavation de sol du type fraise (100) selon l'une quelconque des revendications **1** à **7, caractérisée en ce que** les moyens de pompage (122, 124) sont démontables.

9. Machine d'excavation de sol du type fraise selon l'une quelconque des revendications **1** à **8, caractérisée en ce que** l'extrémité inférieure (104a) du mât comporte des moyens de guidage en translation (118) de la barre (108).

10. Machine d'excavation de sol du type fraise selon l'une quelconque des revendications **1** à **9, caractérisée en ce que** les outils de fraisage (110,112) comportent des tambours rotatifs (110a,110b,112a,112b) à l'intérieur desquels sont logés les moyens moteurs hydrauliques (150).

11. Procédé d'excavation d'une paroi dans un sol (S) à l'aide d'une machine d'excavation du type fraise (100) selon l'une quelconque des revendications **1** à **10, caractérisé en ce que**, lors de l'excavation de la paroi, le chariot (114) exerce une force de poussée (F) descendante sur la barre (108).

12. Procédé d'excavation de sol selon la revendication **11,** dans lequel l'intensité de la force de poussée (F) est comprise entre 15 et 50 tonnes.

13. Utilisation de la machine d'excavation (100) selon quelconque des revendications **1** à **10** pour former un panneau rectangulaire dans un sol.

## Patentansprüche

1. Bodenaushubmaschine vom Typ Fräse (100) zum Herstellen von rechteckigen Platten, **dadurch gekennzeichnet, dass** sie umfasst:
- einen Mast (104) mit einer Längsrichtung (D1),
- einen Längsbalken (108) mit fester Länge, der ein unteres Ende (108a) aufweist, das mit zwei Fräswerkzeugen (110, 112) mit parallelen und voneinander unabhängigen Achsen (A1, A2) ausgestattet ist, wobei die Achsen zueinander fest sind und die beiden rotierenden Fräswerkzeuge sich auf beiden Seiten des unteren Endes des Balkens erstrecken,
- hydraulische Motormittel (150) zum Antreiben der rotierenden Fräswerkzeuge (110, 112), wobei die hydraulischen Motormittel durch hydraulische Rohrleitungen versorgt werden, die zumindest teilweise innerhalb des Längsbalkens (108) untergebracht sind,
- einen Schlitten (114), der in der Längsrichtung (D1) des Mastes gleitet, wobei der Schlitten dazu bestimmt ist, auf den Balken in der Längsrichtung des Mastes eine nach unten gerichtete Druckkraft (F) auszuüben, und
- Pumpmittel (122, 124), die am unteren Ende des Balkens angeordnet und dazu bestimmt sind, die von den Fräswerkzeugen ausgehobenen Erdmassen aufzusaugen.

2. Bodenaushubmaschine vom Typ Fräse (100) gemäß Anspruch 1, **dadurch gekennzeichnet, dass** sie ferner mindestens eine mit den Pumpmitteln verbundene Auslassleitung (132) umfasst.

3. Bodenaushubmaschine vom Typ Fräse (100) gemäß Anspruch 2, **dadurch gekennzeichnet, dass** die mindestens eine Auslassleitung (132) einen ersten Abschnitt (132'), der die Pumpmittel mit dem oberen Ende des Balkens verbindet, einen zweiten Abschnitt (132"), der das obere Ende des Balkens mit einem am Mast befestigten Verbindungsgehäuse verbindet, und einen dritten Abschnitt (132'"), der mit dem Verbindungsgehäuse (136) verbunden ist, umfasst.

4. Bodenaushubmaschine vom Typ Fräse (100) gemäß Anspruch 2 oder 3, **dadurch gekennzeichnet, dass** die Auslassleitung (132) zumindest teilweise in dem Balken (108) untergebracht ist.

5. Bodenaushubmaschine vom Typ Fräse (100) gemäß einem der Ansprüche 1 bis 4, **dadurch gekennzeichnet, dass** die Pumpmittel zwei Pumpen (122, 124) umfassen, die auf beiden Seiten des unteren Endes des Balkens oberhalb der Fräswerkzeuge angeordnet sind.

6. Bodenaushubmaschine vom Typ Fräse (100) gemäß einem der Ansprüche 1 bis 5, **dadurch gekennzeichnet, dass** die Dicke jedes der Fräswerkzeuge (110, 112), in einer Richtung parallel zu ihren Achsen gesehen, zwischen 400 und 600 mm liegt.

7. Bodenaushubmaschine vom Typ Fräse (100) gemäß einem der Ansprüche 1 bis 6, **dadurch gekennzeichnet, dass**, in einer Richtung orthogonal zur Längsrichtung des Balkens und zu einer zu den Achsen der Fräswerkzeuge parallelen Richtung gesehen, der Platzbedarf der Fräswerkzeuge (122, 124) wesentlich größer ist als die Breite des Balkens.

8. Bodenaushubmaschine vom Typ Fräse (100) gemäß einem der Ansprüche 1 bis 7, **dadurch gekennzeichnet, dass** die Pumpmittel (122, 124) demontierbar sind.

9. Bodenaushubmaschine vom Typ Fräse (100) gemäß einem der Ansprüche 1 bis 8, **dadurch gekennzeichnet, dass** das untere Ende (104a) des Mastes Führungsmittel in Translationsrichtung (118) des Balkens (108) aufweist.

10. Bodenaushubmaschine vom Typ Fräse (100) gemäß einem der Ansprüche 1 bis 9, **dadurch gekennzeichnet, dass** die Fräswerkzeuge (110, 112) Drehtrommeln (110a, 110b, 112a, 112b) umfassen, in denen die hydraulischen Motormittel (150) untergebracht sind.

11. Verfahren zum Ausheben einer Wand in einem Boden (S) unter Verwendung einer Aushubmaschine vom Typ Fräse (100) gemäß einem der Ansprüche 1 bis 10, **dadurch gekennzeichnet, dass** der Schlitten (114) während des Aushubs der Wand eine nach unten wirkende Druckkraft (F) auf den Balken (108) ausübt.

12. Bodenaushubverfahren gemäß Anspruch 11, wobei die Intensität der Druckkraft (F) zwischen 15 und 50 Tonnen liegt.

13. Verwendung der Aushubmaschine (100) gemäß einem der Ansprüche 1 bis 10 zur Bildung einer rechteckigen Platte in einem Boden.

## Claims

1. A soil excavation machine of the cutter type (100) for producing rectangular panels, **characterized in that** it comprises:
- a mast (104) having a longitudinal direction (D1),
- a longitudinal bar (108) with a fixed length which has a lower end (108a) provided with two cutting tools (110, 112) with parallel and distinct axes (A1, A2), said axes being fixed with respect to one another, the two cutting tools extending on either side of the lower end of the bar,
- hydraulic motor means (150) for driving the cutting tools (110, 112) in rotation, said hydraulic motor means being supplied by hydraulic pipes which are housed at least in part inside the longitudinal bar (108),
- a carriage (114), sliding in the longitudinal direction (D1) of the mast, said carriage being intended to exert a downward thrust force (F) on the bar in the longitudinal direction of the mast, and
- pumping means (122, 124) disposed at the lower end of the bar and intended to aspire the soil debris excavated by the cut cutting tools.

2. The soil excavation machine of the cutter type (100) according to claim 1, **characterized in that** it further includes at least one discharge pipe (132) connected to the pumping means.

3. The soil excavation machine of the cutter type (100) according to claim 2, **characterized in that** said at least one discharge pipe (132) comprises a first portion (132') connecting the pumping means to the upper end of the bar, a second portion (132") connecting the upper end of the bar to a connection box attached to the mast, and a third portion (132"') connected to the connection box (136).

4. The soil excavation machine of the cutter type (100) according to claim 2 or 3, **characterized in that** the discharge pipe (132) is housed at least in part inside the bar (108).

5. The soil excavation machine of the cutter type (100) according to any one of claims 1 to 4, **characterized in that** the pumping means include two pumps (122, 124) disposed on either side of the lower end of the bar, above the cutting tools.

6. The soil excavation machine of the cutter type (100) according to any one of claims 1 to 5, **characterized in that** the thickness of each of the cutting tools (110, 112), considered in a direction parallel to their axes, is comprised between 400 and 600 mm.

7. The soil excavation machine of the cutter type (100) according to any one of claims 1 to 6, **characterized in that**, considered in a direction orthogonal to the longitudinal direction of the bar and to a direction parallel to the axes of the cutting tools, the bulk of the cutting tools (122, 124) is substantially greater than the width of the bar.

8. The soil excavation machine of the cutter type (100) according to any one of claims 1 to 7, **characterized in that** the pumping means (122, 124) are dismountable.

9. The soil excavation machine of the cutter type according to any one of claims 1 to 8, **characterized in that** the lower end (104a) of the mast includes means (118) for guiding the bar (108) in translation.

10. The soil excavation machine of the cutter type according to any one of claims 1 to 9, **characterized in that** the cutting tools (110, 112) include rotating drums (110a, 110b, 112a, 112b) inside which are housed the hydraulic motor means (150).

11. A method for excavating a wall in the soil (S) using an excavation machine of the cutter type (100) according to any one of claims 1 to 10, **characterized in that**, during the excavation of the wall, the carriage (114) exerts a downward thrust force (F) on the bar (108).

12. The soil excavation method according to claim 11, wherein the intensity of the thrust force (F) is comprised between 15 and 50 tons.

13. Use of the excavation machine (100) according to any one of claims 1 to 10 to form a rectangular panel in a soil.
